# EUROPÄISCHE PATENTSCHRIFT

(11) **EP 0 761 262 B1**
(45) Veröffentlichungstag und Bekanntmachung des Hinweises auf die Patenterteilung: **09.02.2000**
(21) Anmeldenummer: 96111846.0
(22) Anmeldetag: 23.07.1996
(51) Int. Cl.: A63C 11/22

(54) **Ski- und Wanderstock**
Ski and walking stick
Canne de ski et de marche

(30) Priorität: 05.09.1995 DE 29514223 U
(43) Veröffentlichungstag der Anmeldung: 12.03.1997
(73) Patentinhaber: silvretta-sherpas Sportartikel GmbH, 85757 Karlsfeld (DE)
(72) Erfinder: Reichart, Georg, 83700 Rottach-Egern (DE)
(74) Vertreter: Zmyj, Erwin, Dipl.-Ing., Dipl.-Wirtsch.-Ing.

(56) Entgegenhaltungen:
- WO-A-92/11069
- DE-A- 1 728 575
- DE-A- 2 842 443
- US-A- 4 114 911
- US-A- 4 796 648

## Beschreibung

Die Erfindung bezieht sich auf einen Ski- und Wanderstock mit verstellbarer wirksamer Länge, bei dem der Stockgriff entlang des Ski- und Wanderstockes verschiebbar und in der verschobenen Lage festlegbar ist.

Aus der DE-26 32 201 C3 ist ein Skistock bekannt, dessen Stockgriff gegen die Wirkung einer Feder entlang des Skistokkes verschiebbar ist, um die Federkraft als Vorschubhilfe auszunutzen. Wird diese Vorschubhilfe nicht benötigt, so ist der Stockgriff am Skistock mittels einer Klemmeinrichtung festlegbar. Hierdurch lassen sich auch unterschiedliche wirksame Längen einstellen, d.h. der Abstand zwischen Stockgriff und Skistockspitze ist veränderbar. Nachteilig hierbei ist einerseits die Verwendung einer Klemmvorrichtung, die einen im Bereich der Klemmvorrichtung elastisch verformbaren Stockgriff erfordert. Die Klemmvorrichtung umfaßt dabei einen schwenkbaren Hebel mit Exzenter, der die Verformung des Stockgriffes und damit ein Festklemmen am Skistock ermöglicht. Solche Klemmvorrichtungen können im Laufe der Zeit in ihrer Klemmwirkung nachlassen, so daß nicht immer eine absolut unverschiebbare Festlegung des Stockgriffes am Skistock gewährleistet ist. Wegen der konisch sich nach unten verjüngenden Ausbildung des Skistockes muß eine sehr hohe Klemmwirkung erzielt werden, was hohe Verformungskräfte erfordert und das Festlegen des Stockgriffes in der neuen Lage erschwert. Weiterhin ist nachteilig, daß die Verstellung des Stockgriffes in Richtung einer Verkürzung der wirksamen Stocklänge gegen die Wirkung der Feder erfolgen muß, was stets eine harte Auflage für die Stockspitze erfordert, um die Verschiebekraft aufbringen zu können. Im Tourengelände mit einer hohen weichen Schneeauflage ist eine Stocklängenverstellung nur durch Aufsetzen der Stockspitze auf den Ski möglich, weil der Schnee zu wenig Widerstand für diese Verschiebebewegung bietet. Es ist sofort einsehbar, daß eine solche Verstellung der wirksamen Stocklänge umständlich ist und in vielen Situationen zu lange dauert. Dies ist insbesondere bei schnellen Richtungsänderungen am Hang der Fall, wo der Tourengeher oder Bergwanderer bergseitig einen kürzeren und talseitig einen längeren Stock benötigt.

Aufgabe der Erfindung ist es einen Ski- und Wanderstock zu schaffen, der schnell auf die jeweiligen Bedürfnisse umstellbar, insbesondere in seiner wirksamen Länge veränderbar ist, wobei die jeweils veränderte Länge nicht mehr unabsichtlich veränderbar ist.

Diese Aufgabe wird bei einem Ski- und Wanderstock der eingangs erläuterten Art erfindungsgemäß dadurch gelöst, daß der Ski- und Wanderstock einen von der Kreisform abweichenden über die gesamte Länge gleichbleibenden Querschnitt und im wesentlichen in der oberen Hälfte eine in Längsrichtung verlaufende Lochreihe aufweist, in deren Löcher ein Rastzapfen einrastbar ist, der am freien Ende einer am frei verschiebbaren Stockgriff befestigten federnden Lasche angeordnet ist und daß die Lasche an ihrem freien Ende mit einer Handhabe zum Auslenken der Lasche und damit zum Lösen der Rastverbindung verbunden ist.

Durch die freie Verschiebbarkeit des Stockgriffes entlang dem Stock und durch die Verrastung desselben mittels eines in Löchern eingreifenden Rastzapfens, der an einer federnden Lasche gehalten ist, ist ein schnelles Lösen der Rastverbindung und Verschieben des Stockgriffes in eine andere Lage möglich, so daß der Ski- und Wanderstock sehr schnell und praktisch ohne Kraftaufwand in seiner wirksamen Länge veränderbar ist.

Dabei sind sehr große Längenunterschiede sehr schnell einstellbar, da eine den Verschiebeweg einschränkende Feder nicht vorhanden ist. Die Verwendung eines an einer federnden Lasche gehaltenen Rastzapfens ermöglicht nicht nur ein schnelles Lösen und Wiedereinrasten des Stockgriffes in der jeweiligen gewählten Lage, sondern sichert auch eine unverschiebbare Halterung des Stockgriffes am Stock. Klemmverbindungen müssen dagegen insbesondere wegen der konischen Ausbildung des Skistockes sehr große Kräfte aufbringen, um eine sichere Befestigung des Stockgriffes am Stock zu ermöglichen, was beim Befestigen und insbesondere beim Lösen dieser Klemmverbindung einen großen Kraftaufwand verbunden mit einer entsprechend langen Betätigungszeit erfordert. Durch die von der Kreisform abweichende Querschnittsgestaltung, wobei der Querschnitt über die gesamte Länge des Stockes gleichbleibend ist, wird einerseits ein Verdrehen des Stockgriffes gegenüber dem Stock vermieden, wodurch der Rastzapfen stets sicher in eines der Löcher der Lochreihe einrastbar ist und andererseits wird auch gegenüber den bisher bekannten konisch nach unten sich verjüngenden Stöcken erreicht, daß der Stockgriff immer eine gleichbleibend enge Führung entlang des Stockes aufweist, da keine Verjüngung des Stockes eintritt, die zwangsläufig zu einem zunehmenden Spiel zwischen Stock und Stockgriff führt, je weiter der Stockgriff nach unten verschoben wird.

Wenn in weiterer Ausgestaltung der Erfindung die Handhabe als ein den Skistock mit Spiel umgebender Ring ausgebildet ist, wobei das Spiel den Rastweg des Rastzapfens übersteigt, so ist hierdurch auch dann eine sichere Betätigungsmöglichkeit geschaffen, auch wenn der bedienende dicke Handschuhe, insbesondere Fäustlinge trägt.

Besonders vorteilhaft ist es hierbei, wenn die federnde Lasche in dem hinteren Bereich des Stockgriffes angeordnet ist, die dem Handballen der ihn umfassenden Hand zugewandt ist. Auf diese Weise kann der Ring mit den Fingern betätigt werden, ohne daß die Hand am Stockgriff wesentlich gelockert werden müßte.

Wenn in weiterer Ausgestaltung der Erfindung der Ski- und Wanderstock einen im wesentlichen dreieckigen Querschnitt mit gleichen Schenkeln und einer kürzeren Basis aufweist, wobei die Schenkel und die Basis konvex ausgeführt und untereinander durch Kreisbogenabschnitte verbunden sind und wobei die Lochreihe in der Basis ausgebildet ist, so wird hierdurch nicht nur in einfacher Weise die Drehsicherung des Stockgriffes gegenüber dem Stock verwirklicht, sondern es wird ein besonders schlankes Stockprofil verwirklicht, bei dem es aus Design-Gründen nicht mehr - wie bisher üblich - notwendig ist, den Stock nach unten zu verjüngen, wodurch die bereits erwähnten Vorteile bei einem im Profil gleichbleibenden Stock bei ansprechendem Äußeren erzielbar ist. Durch die Ausbildung der Lochreihe in der Basis des dreieckigen Profiles befindet sich diese an der Rückseite des Stockes und ist somit gegen einfallenden Schnee geschützt.

Um den Ski- und Wanderstock schnell und sicher der Größe des Benutzers in der Grundeinstellung anpassen zu können, ist in weiterer vorteilhafter Ausgestaltung vorgesehen, daß der Ski- und Wanderstock zweiteilig ausgeführt ist und der untere Teilstock in den oberen Teilstock teleskopartig einschiebbar ist und daß der untere Teilstock einen in sein Inneres federnd eindrückbaren Rastzapfen trägt, der in die Löcher der Lochreihe des oberen Teilstockes einrastbar ist. Es sind zwar schon teleskopartig ineinander schiebbare und durch eine Klemmeinrichtung in der verschobenen Lage festlegbare Skistöcke bekannt, doch lassen sich diese Klemmvorrichtungen häufig nur schwer lösen und dadurch die beiden Stockteile nur mühsam gegeneinander verschieben, da wegen der konischen Ausbildung des Stockes die Klemmkräfte sehr groß sein müssen. Durch die erfindungsgemäße Ausgestaltung können die beiden Stockteile leicht verschiebbar ineinandergreifend ausgebildet sein, wobei durch den federnden Rastzapfen nicht nur ein schnelles Lösen, sondern auch ein sicheres Festlegen der beiden Stockteile ermöglicht wird. Durch die von der Kreisform abweichende Querschnittsgestaltung des Ski- und Wanderstokkes, insbesondere durch die dreieckförmige Querschnittsgestaltung und die Ausbildung des Stockes mit gleichbleibendem Querschnitt über seine gesamte Länge, ist trotz der Teilung des Stockes in jeder Verschiebelage eine hohe Stabilität gesichert und eine gegenseitige Verdrehung der beiden Stockteile ausgeschlossen, wodurch ein sicheres Einrasten des Rastzapfens in die Löcher der Lochreihe gewährleistet ist. Durch den gleichbleibenden Querschnitt sind die ineinander schiebbaren Stockteile gegeneinander wesentlich besser geführt, als dies bei konisch zulaufenden Stockteilen entsprechend der bekannten Ausbildung der Fall ist.

Bei Verwendung des Ski- und Wanderstockes ausschließlich als Wanderstock ist es erwünscht, den Stockteller zu entfernen, da er für das Wandern im Gebirge ohne Schnee nicht erforderlich und häufig sogar störend ist. Bei den bisher bekannten Skistöcken ist ein Lösen des Stocktellers nicht oder nur mit unverhältnismäßig großem Aufwand möglich. Um diesen kombinierten Ski- und Wanderstock rasch für die Bedürfnisse des Bergwanderns umstellen zu können, ist in weiterer Ausgestaltung der Erfindung vorgesehen, daß mit Abstand zur Stockspitze am Ski- und Wanderstock ein federnd in den Stock eindrückbarer Rastzapfen vorgesehen ist, der zur Befestigung eines mit einer Führungshülse versehenen und auf das untere Stockende aufschiebbaren Stocktellers dient, wobei die Führungshülse dem Profil des Skistockes angepaßt ist und eine Bohrung für das Einrasten des Rastzapfens aufweist. Hierdurch ist ein schnelles und müheloses Entfernen des Stocktellers möglich, der bei Erreichen von Schneefeldern genauso schnell wieder am Stock angebracht werden kann.

Um nun den Stockteller den unterschiedlichen Schneeverhältnissen anpassen und im abgenommenen Zustand möglichst platzsparend mitführen zu können, ist in weiterer vorteilhafter Ausgestaltung der Erfindung vorgesehen, daß der Stockteller einen Grundteil aufweist, mit dem die Führungshülse fest verbunden ist, sowie einen seitlich in den Grundteil einschiebbaren Erweiterungsteil umfaßt, der sowohl in seiner eingeschobenen Lage als auch in mindestens einer ausgezogenen Stellung gegenüber dem Grundteil festlegbar ist, in der er die Stocktellerfläche vergrößert. Die eingeschobene Endstellung ist dabei insbesondere für das platzsparende Mitführen des Stocktellers oder bei harten Schneeoberflächen vorgesehen.

Eine bevorzugte Ausgestaltung besteht darin, daß der Erweiterungsteil U-förmig ausgebildet und mit dem Basisteil und den beiden Schenkeln den Stock umgreifend innerhalb des Grundteiles mit an den vorderen Schenkelenden ausgebildeten Führungsschuhen geführt ist, daß die freien Schenkelenden durch ein den Grundteil in der eingeschobenen Lage ergänzendes Joch verbunden sind und daß der Basisteil und ein Teil der daran angrenzenden Schenkel federnd ausgebildet sind und einen Rastzapfen tragen, der in Bohrungen im Grundteil einrastbar ist. Durch diese Ausgestaltung ist nicht nur eine stabile Führung des Erweiterungsteiles im ausgezogenen Zustand aufgrund der Ausbildung von Führungsschuhen geschaffen, sondern die federnde Ausbildung des unteren U-förmigen Teils des Erweiterungsteiles mit dem Rastzapfen ermöglicht eine schnelle Veränderung der Stocktellerfläche.

Die Erfindung wird nachfolgend anhand eines in der Zeichnung dargestellen Ausführungsbeispiels näher erläutert:

In der Zeichnung zeigen:
- **Figur 1:**: eine Teilansicht eines Ski- und Wanderstockes;
- **Figur 2:**: den Ski- und Wanderstock im Bereich des Handgriffes in vergrößertem Maßstab;
- **Figur 3:**: eine Teilansicht des Ski- und Wanderstockes im Bereich des Stocktellers; und
- **Figur 4:**: die Darstellung gemäß Figur 3 im aufgebrochenen Zustand; und
- **Figur 5:**: einen Querschnitt nach der Linie V-V in Figur 1 durch den Ski- und Wanderstock im vergrößertem Querschnitt.

Der Ski- und Wanderstock umfaßt einen aus einem Oberteil 1 und einem Unterteil 2, die teleskopartig ineinander schiebbar sind, bestehenden Stock, der insgesamt mit 3 bezeichnet ist, sowie einen Stockgriff 4 mit Schlaufe 5. Am unteren Ende des Stockes 3 ist, wie aus den Figuren 3 und 4 ersichtlich, in der Nähe der Stockspitze 6 ein Stockteller vorgesehen, der insgesamt mit 7 bezeichnet ist.

Der Ski- und Wanderstock weist einen im wesentlichen dreieckigen Querschnitt mit gleichen Schenkeln 28 und einer kürzeren Basis 29 auf, wobei sowohl die Schenkel 28 als auch die Basis 29 gewölbt sind. Die beiden Schenkel 28 sind durch gleich große Kreisbogenabschnitte 30 mit der Basis 29 und die beiden Schenkel sind durch einen Kreisbogenabschnitt 31 mit größerem Radius verbunden. Über die gesamte Länge ist der Ski- und Wanderstock zylindrisch ausgebildet, d.h. er weist keine Verjüngung zur Stockspitze auf. Diese Ausgestaltung hat den Vorteil, daß weder die beiden Stockteile 2 oder 3 gegeneinander, noch der Stockgriff 4 gegenüber dem oberen Stockteil 1 verdrehbar ist.

Der Stockgriff 4 ist, wie insbesondere aus Figur 2 ersichtlich, am oberen Stockteil 1 in Richtung des Doppelpfeiles 8 verschiebbar geführt und durch einen Rastzapfen 9 in seiner jeweiligen Lage festlegbar. Zu diesem Zweck ist der Rastzapfen 9 am freien Ende einer federnden Lasche 10 angeordnet, die im inneren des Stockgriffes 4 mittels Niet 11 befestigt ist. Mit dem freien Ende der federnden Lasche 10 ist auch ein Ring 12 verbunden, der den oberen Stockteil 1 mit großem Spiel umgibt und in Richtung des Doppelpfeiles 13 bewegbar ist, um den Rastzapfen 9, der in verschiedene Löcher 14 des oberen Stockteiles 1 einrastbar ist, aus dieser Verrastung zu lösen. Das Spiel, mit welchem der Ring 12 den Stock umgibt, ist dabei größer als der Rastweg des Rastzapfens 9. Da beliebig viele Löcher 14 im oberen Teilstock 1 vorgesehen werden können, ist der Verschiebeweg des Stockgriffes 4 beliebig groß. Diese Löcher 14 dienen auch zur Verrastung des unteren Stockteiles 2 gegenüber dem oberen Stockteil 1, wodurch die Stocklänge veränderbar ist. Hierzu trägt der untere Stockteil 2 einen federnd abgestützten Rastzapfen 15, wie dies aus Figur 1 hervorgeht. Dabei dient die teleskopartige Verschiebbarkeit der beiden Stockteile 1 und 2 zur Einstellung einer Grundlänge des Ski- und Wanderstockes, während die Verschiebemöglichkeit des Stockgriffes 4 zur raschen Änderung der wirksamen Stocklänge im Gelände dient, wenn der bergseitige Stock verkürzt und der talseitige Stock in seiner wirksamen Länge verlängert werden soll. Dabei ist unter wirksamer Länge der Abstand zwischen Stockgriff und Stockspitze 6 zu verstehen. Durch den dreieckförmigen Querschnitt der beiden Stockteile 1 und 2 ist gewährleistet, daß aufgrund der exakten Führung die Rastzapfen 9 und 15 sicher in die vorgesehenen Löcher 14 der Lochreihe einrasten, da keine gegenseitige Verdrehung der jeweiligen Teile möglich ist.

Am unteren Ende des Ski- und Wanderstockes ist in der Nähe der Stockspitze 6 der Stockteller 7 vorgesehen, der einen Grundteil 16 und einen Erweiterungsteil 17 umfaßt, der in Richtung des Pfeiles 18 aus dem Grundteil 16 ausziehbar ist, in dem er verschiebbar geführt ist, wie dies insbesondere aus Figur 4 hervorgeht. Der Grundteil 16 ist als Gehäuse ausgeführt und weist an seiner oberen Fläche eine Führungshülse 19 auf, mit der dieser Grundteil 16 am unteren Teilstock 2 gehalten ist und gegenüber diesem verschiebbar ist. Die Führungshülse 19 ist im Querschnitt dem Stockquerschnitt angepaßt, wodurch der Stockteller 7 unverdrehbar gehalten ist. Zur Sicherung des Stocktellers 7 dient ein abgefederter Rastzapfen 20, der am unteren Stockteil 2 vorgesehen und in eine Bohrung 21 der Führungshülse 19 einrastbar ist. Der Erweiterungsteil 17 ist U-förmig ausgebildet, wobei die freien Enden der Schenkel 22 durch ein Joch 23 untereinander verbunden sind, welches in der eingeschobenen Lage des Erweiterungsteiles 17 den Grundteil 16 ergänzt. Zur Führung des Erweiterungsteiles 17 in dem Grundteil 16 sind die vorderen Enden der Schenkel mit Führungsschuhen 24 versehen. Der Basisteil 25 und ein Teil der angrenzenden Schenkel 22 sind elastisch ausgeführt und tragen einen Rastzapfen 26, der in Bohrungen 27 des Grundteiles 16 einrastbar ist. Im dargestellten Ausführungsbeispiel sind zwei Bohrungen 27 vorgesehen, wobei die eine Bohrung den Erweiterungsteil 17 in der ausgezogenen Lage entsprechend Figur 3 und die andere Bohrung den Erweiterungsteil in der eingeschobenen Lage entsprechend Figur 4 sichert.

## Patentansprüche

1. Ski- und Wanderstock mit verstellbarer wirksamer Länge, bei dem der Stockgriff entlang des Ski- und Wanderstockes verschiebbar und in der verschobenen Lage festlegbar ist, **dadurch gekennzeichnet**, daß der Ski- und Wanderstock (1, 2) einen von der Kreisform abweichenden über die gesamte Länge gleichbleibenden Querschnitt und im wesentlichen in der oberen Hälfte eine in Längsrichtung verlaufende Lochreihe aufweist, in deren Löcher (14) ein Rastzapfen (9) einrastbar ist, der am freien Ende einer am frei verschiebbaren Stockgriff (4) befestigten federnden Lasche (10) angeordnet ist und daß die Lasche (10) an ihrem freien Ende mit einer Handhabe (12) zum Auslenken der Lasche (10) und damit zum Lösen der Rastverbindung (9, 14) verbunden ist.

2. Ski- und Wanderstock nach Anspruch 1, **dadurch gekennzeichnet**, daß die Handhabe als ein den Skistock (3) mit Spiel umgebender Ring (12) ausgebildet ist, wobei das Spiel den Rastweg des Rastzapfens (9) übersteigt.

3. Ski- und Wanderstock nach Anspruch 2, **dadurch gekennzeichnet**, daß die federnde Lasche (10) in dem hinteren Bereich des Stockgriffes (4) angeordnet ist, die dem Handballen der ihn umfassenden Hand zugewandt ist.

4. Ski- und Wanderstock nach einem der Ansprüche 1 bis 3, **dadurch gekennzeichnet**, daß der Ski- und Wanderstock (3) einen im wesentlichen dreieckigen Querschnitt mit gleichen Schenkeln (28) und einer kürzeren Basis (29) aufweist, daß die Schenkel (28) und die Basis (29) konvex ausgeführt und untereinander durch Kreisbogenabschnitte (30, 31) verbunden sind und daß die Lochreihe (14) in der Basis (29) ausgebildet ist.

5. Ski- und Wanderstock nach einem der Ansprüche 1 bis 4, **dadurch gekennzeichnet**, daß der Ski- und Wanderstock zweiteilig ausgeführt ist und daß der untere Stockteil (2) in den oberen Stockteil (1) teleskopartig einschiebbar ist und daß der untere Stockteil (2) einen in sein Inneres federnd eindrückbaren Rastzapfen (15) trägt, der in die Löcher (14) des oberen Stockteiles (1) einrastbar ist.

6. Ski- und Wanderstock nach einem der Ansprüche 1 bis 5, **dadurch gekennzeichnet**, daß mit Abstand zur Stockspitze (6) am Ski- und Wanderstock ein federnd in den Stock eindrückbarer Rastzapfen (20) vorgesehen ist, der zur Befestigung eines mit einer Führungshülse (19) versehenen und auf den unteren Stockteil (2) aufschiebbaren Stocktellers (7) dient, wobei die Führungshülse (19) dem Profil des Skistockes angepaßt ist und eine Bohrung (21) für das Einrasten des Rastzapfens (20) aufweist.

7. Ski- und Wanderstock nach Anspruch 6, **dadurch gekennzeichnet**, daß der Stockteller (7) einen Grundteil (16) aufweist, mit dem die Führungshülse (19) fest verbunden ist sowie einen seitlich in den Grundteil (16) einschiebbaren Erweiterungsteil (17) umfaßt, der sowohl in seiner eingeschobenen Lage als auch in mindestens einer ausgezogenen Stellung gegenüber dem Grundteil (16) festlegbar ist, in der er die Stocktellerfläche vergrößert.

8. Ski- und Wanderstock nach Anspruch 7, **dadurch gekennzeichnet**, daß der Erweiterungsteil (17) U-förmig ausgebildet und mit dem Basisteil (25) und den beiden Schenkeln (22) den Stock (2) umgreifend innerhalb des Grundteiles (16) mit an den vorderen Schenkelenden ausgebildeten Führungsschuhen (24) geführt ist, daß die freien Schenkelenden durch ein den Grundteil in der eingeschobenen Lage ergänzendes Joch (23) verbunden sind und daß der Basisteil (25) und ein Teil der daran angrenzenden Schenkel (22) federnd ausgebildet sind und einen Rastzapfen (26) tragen, der in Bohrungen (27) im Grundteil (16) einrastbar ist.

## Claims

1. Ski and hiking stick with an adjustable effective length, in the case of which the handle can be displaced along the ski and hiking stick and can be secured in the displaced position, characterized in that the ski and hiking stick (1, 2) has a cross section which is not circular, and remains constant over the entire length, and has, essentially in the top half, a row of holes which runs in the longitudinal direction and into the holes (14) of which it is possible to latch a latching stub (9) which is arranged at the free end of a resilient link plate (10) which is fastened on the freely displaceable handle (4), and in that, at its free end, the link plate (10) is connected to a grip (12) for deflecting the link plate (10) and thus for releasing the latching connection (9, 14).

2. Ski and hiking stick according to Claim 1, characterized in that the grip is designed as a ring (12) which encloses the ski stick (3) with play, the play exceeding the latching travel of the latching stub (9) .

3. Ski and hiking stick according to Claim 2, characterized in that the resilient link plate (10) is arranged in the rear region of the handle (4) and is directed towards the ball of the thumb of the hand gripping the handle (4).

4. Ski and hiking stick according to one of Claims 1 to 3, characterized in that the ski and hiking stick (3) has an essentially triangular cross section with equal lateral sides (28) and a shorter base (29), in that the lateral sides (28) and the base (29) are of convex design and are connected to one another by circle-arc portions (30, 31), and in that the row of holes (14) is formed in the base (29).

5. Ski and hiking stick according to one of Claims 1 to 4, characterized in that the ski and hiking stick is designed in two parts, and in that the bottom stick part (2) can be pushed telescopically into the top stick part (1), and in that the bottom stick part (2) bears a latching stub (15) which can be pressed resiliently into its interior and can be latched into the holes (14) of the top stick part (1).

6. Ski and hiking stick according to one of Claims 1 to 5, characterized in that provided on the ski and hiking stick at a distance from the spike (6) is a latching stub (20) which can be pressed resiliently into the stick and serves for fastening a basket (7) which is provided with a guide sleeve (19) and can be pushed onto the bottom stick part (2), the guide sleeve (19) being adapted to the profile of the ski stick and having a bore (21) into which the latching stub (20) can latch.

7. Ski and hiking stick according to Claim 6, characterized in that the basket (7) has a basic part (16), to which the guide sleeve (19) is fixed, and comprises an extension part (17) which can be pushed laterally into the basic part (16) and can be secured in relation to the basic part (16) both in its pushed-in position and in at least one drawn-out position, in which it increases the size of the basket surface area.

8. Ski and hiking stick according to Claim 7, characterized in that the extension part (17) is of U-shaped design and is guided, with the base part (25) and the two lateral sides (22) engaging around the stick (2), within the basic part (16) by way of guide shoes (24) formed at the front lateral-side ends, in that the free lateral-side ends are connected by a yoke (23) which supplements the basic part in the pushed-in position, and in that the base part (25) and part of each of the lateral sides (22) adjoining the same are of resilient design and bear a latching stub (26) which can be latched into bores (27) in the basic part (16).

## Revendications

1. Bâton de ski et de marche de longueur efficace ajustable, dans lequel la poignée peut être déplacée le long du bâton de ski et de marche et peut être fixée dans la position déplacée, **caractérisé en ce que** le bâton de ski et de marche (1, 2) présente une section transversale s'écartant de la forme circulaire et restant constante sur toute la longueur et une rangée de trous s'étendant dans la direction longitudinale essentiellement dans la moitié supérieure, dans lesquels trous (14) un tourillon d'arrêt (9) peut être encliqueté, lequel est disposé à l'extrémité libre d'une languette élastique (10) fixée sur la poignée (4) librement déplaçable, et en ce que la languette (10) est reliée à son extrémité libre à une prise (12) pour faire sortir la languette (10) et ainsi pour desserrer la connexion d'encliquetage (9, 14).

2. Bâton de ski et de marche selon la. revendication 1, **caractérisé en ce que** la prise est formée en tant que bague (12) entourant le bâton de ski (3) avec un jeu, le jeu excédant la course d'encliquetage du tourillon d'arrêt (9).

3. Bâton de ski et de marche selon la revendication 2, **caractérisé en ce que** la languette élastique (10) est disposée dans la zone arrière de la poignée (4), qui est tournée vers le thénar et l'hypothénar de la main qui l'entoure.

4. Bâton de ski et de marche selon la revendication 3, **caractérisé en ce que** le bâton de ski et de marche (3) présente une section transversale essentiellement triangulaire avec des côtés égaux (28) et une base plus courte (29), en ce que les côtés (28) et la base (29) sont conçus avec une forme convexe et sont reliés entre eux par des portions d'arcs de cercle (30, 31) et en ce que la rangée de trous (14) est formée dans la base (29).

5. Bâton de ski et de marche selon l'une quelconque des revendications 1 à 4, **caractérisé en ce que** le bâton de ski et de marche est réalisé en deux parties et en ce que la partie de bâton inférieure (2) peut être poussée téléscopiquement dans la partie de bâton supérieure (1) et en ce que la partie de bâton inférieure (2) porte un tourillon d'arrêt (15) pouvant être enfoncé élastiquement à l'intérieur, lequel peut être encliqueté dans les trous (14) de la partie de bâton supérieure (1).

6. Bâton de ski et de marche selon l'une quelconque des revendications 1 à 5, **caractérisé en ce qu'**un tourillon d'arrêt (20) pouvant être enfoncé élastiquement dans le bâton est prévu à une certaine distance de la pointe du bâton (6) sur le bâton de ski et de marche, lequel est prévu pour la fixation d'une rondelle de bâton (7) pourvue d'une gaine de guidage (19) et susceptible d'être poussée sur la partie de bâton inférieure (2), la gaine de guidage (19) étant adaptée au profil du bâton de ski et présentant un alésage (21) pour l'encliquetage du tourillon d'arrêt (20).

7. Bâton de ski et de marche selon la revendication 6, **caractérisé en ce que** la rondelle de bâton (7) présente une partie de socle (16) avec laquelle la gaine de guidage (19) est fixement connectée, et comprend une partie d'élargissement (17) pouvant être poussée latéralement dans la partie de socle (16), laquelle peut être fixée dans sa position poussée ainsi qu'au moins dans une position déployée par rapport à la partie de socle (16), dans laquelle elle élargit la surface de la rondelle de bâton.

8. Bâton de ski et de marche selon la revendication 7, **caractérisé en ce que** la partie d'élargissement (17) est conçue en forme de U et est guidée avec la partie de base (25) et les deux côtés (22) en prise avec le bâton (2) à l'intérieur de la partie de socle (16) avec des patins de guidage (24) formés sur les extrémités avant des côtés, en ce que les extrémités libres des côtés sont raccordées par un joug (23) complétant la partie de socle dans la position poussée, et en ce que la partie de base (25) et une partie du côté (22) adjacent à celle-ci sont formées élastiquement et portent un tourillon d'arrêt (26), qui peut être encliqueté dans les alésages (27) de la partie de socle (16).
